# EUROPÄISCHE PATENTSCHRIFT

(11) **EP 0 182 359 B1**
(45) Veröffentlichungstag und Bekanntmachung des Hinweises auf die Patenterteilung: **27.02.1991**
(21) Anmeldenummer: 85114704.1
(22) Anmeldetag: 19.11.1985
(51) Int. Cl.: H01J 9/38

(54) **Vorrichtung zur Herstellung zeitlich aufeinanderfolgender Verbindungen zwischen den Hohlräumen von Lampenglaskolben und Druckquellen für Gase und/oder Vakuumquellen**
Apparatus for the chronologically successive manufacture of joints between the empty spaces of lamp bulbs and pressure sources for gases and/or vacuum sources
Installation pour la fabrication des jonctions se succédant dans le temps entre les espaces des ampoules de lampe et sources de pression pour les gaz et/ou sources de vide

(30) Priorität: 20.11.1984 DE 3442362
(43) Veröffentlichungstag der Anmeldung: 28.05.1986
(73) Patentinhaber: Patent-Treuhand-Gesellschaft für elektrische Glühlampen mbH, 81543 München (DE)
(72) Erfinder: Vollmer, Lothar, Dipl.-Ing., D-1000 Berlin 44 (DE)
(74) Vertreter: Eisenführ, Speiser & Partner

(56) Entgegenhaltungen:
- GB-A- 1 136 800
- US-A- 3 292 652
- US-A- 3 614 061

## Beschreibung

Die Erfindung bezieht sich auf eine Vorrichtung zur Herstellung zeitlich aufeinanderfolgender Verbindungen zwischen den Hohlräumen von Lampenglaskolben und Druckquellen für Gase und/oder Vakuumquellen in einer Reihenfolge, die für die Erzeugung des zum Lampenbetrieb vorgesehenen Hohlraumzustands notwendig ist, wobei die Druckquellen und/oder die Vakuumquellen mit Kanälen in einem ortsfesten Unterschieber eines Schiebersystems verbunden sind, das einen gegenüber dem Unterschieber drehbaren Oberschieber enthält, in dem drehstellungsabhängig den Mündungen der Kanäle im Unterscheiber gegenüberstehende Mündungen von Kanälen angeordnet sind, an die die Hohlräume der mit dem Oberschieber drehbaren Lampenglaskolben angeschlossen sind.

Eine derartige Vorrichtung ist beispielsweise aus der US-A-3 292 652 bekannt.

Lampenglaskolben, z. B. für Glühlampen, sind in einem bestimmten Stadium des Herstellungsverfahrens mit stengelartig abstehenden hohlen Glasröhren verbunden, über die die Hohlräume zugänglich sind. Derartige Lampenglaskolben werden auch als "Stengellampen" bezeichnet. Auf sogenannten Pumpmaschinen werden die Hohlräume der "Stengellampen" in den für den späteren Betrieb der Lampen vorgesehenen Zustand gebracht. Falls der Hohlraum evakuiert sein muß, werden die Stengellampen an eine Vakuumquelle angeschlossen. Danach werden die Stengel abgeschmolzen oder abgequetscht. Wenn die Hohlräume mit einem bestimmten Gas gefüllt sein müssen, werden sie einem Pump-Spülzyklus unterworfen und danach mit dem Gas unter einem bestimmten Druck gefüllt, bevor die Stengel abgeschmolzen oder abgequetscht werden. Die Pumpmaschinen sind mit Vorrichtungen ausgerüstet, die Ventilfunktionen ausführen. Diese Vorrichtungen werden als Schiebersysteme bezeichnet, die je einen Unterschieber (auch Verteiler oder Stator genannt) und einen Oberschieber (auch Läufer oder Rotor genannt) aufweisen. Die Schiebersysteme ermöglichen das Abpumpen bzw. Spülen und Füllen der "Stengellampen" in einer von der Anordnung der Mündungen der Kanäle im Unterschieber abhängigen Reihenfolge. Der Ober- und der Unterschieber bestehen jeweils aus einem Stahlring, der in den die Mündungen der Kanäle umgebenden Oberflächenbereichen plan ausgebildet ist.

Während des Spülens, Füllens und Evakuierens des Hohlraums des jeweiligen Glaskolbens stehen sich die entsprechenden Kanäle im Ober- und Unterschieber gegenüber. Zumindest während der Umschaltung auf andere Kanäle dreht sich der Oberschieber gegenüber dem Unterschieber. Es ist jedoch auch möglich, den Oberschieber kontinuierlich zu drehen, wobei sich die Mündungen der Kanäle im Ober- und Unterschieber nur kurzzeitig überdecken.

Zur Abdichtung der sich gegenüberstehenden oder sich kurzzeitig überdeckenden Mündungen der Kanäle sind bei der aus der US-A-3 292 652 bekannten Vorrichtung die Gleitflächen des Ober- und Unterschiebers mit einem Ölfilm überzogen. Zugleich wird damit die Reibung zwischen Ober- und Unterschieber vermindert.

Die Stengel der "Stengellampen" ragen in Halter, die je von einem zylindrischen Gehäuse, dem sogenannten "Pumpstutzen" umgeben sind. Dieser Pumpstutzen ist über Leitungen für das jeweilige Spül- oder Füllgas bzw. für Vakuum mit den entsprechenden Kanälen im Oberschieber verbunden.

Bei den ölabgedichteten Schiebern kann das Öl des Dichtfilms insbesondere bei hohen Geschwindigkeiten der Spül- und Füllgase bzw. beim Ausblasen, dem sogenannten "Sauberblasen" von den Gasen mitgerissen werden. Dabei besteht die Gefahr, daß sich Öl in den Stutzen ansammelt. Beim Füllen der "Stengellampen" mit Gas können dann Öldämpfe auftreten, die mit dem Gas in den Hohlraum des Lampenglaskolbens gelangen. Nach dem Abschmelzen oder Abquetschen des Stengels befindet sich in diesem Fall Öl im geschlossenen Hohlraum. Nach dem Einschalten der Lampen können diese Öleinschlüsse die Gefahr des vorzeitigen Ausfalls der Lampen erhöhen.

Der Erfindung liegt die Aufgabe zugrunde, eine Vorrichtung der eingangs beschriebenen Gattung derart weiterzuentwickeln, daß kein Öl in die Hohlräume der Lampenglaskolben gelangen kann.

Die Aufgabe wird erfindungsgemäß durch die im Anspruch 1 beschriebenen Maßnahmen gelöst.

Bei der erfindungsgemäßen Vorrichtung wird kein Öl mehr zur Schmierung und zur Abdichtung der sich gegenüberstehenden oder sich kurzzeitig überdeckenden Mündungen der Kanäle im Ober- und Unterschieber benötigt. Die Kontrolle des Ölverbrauchs und das Nachfüllen von Öl entfallen. Es ist ferner keine Prüfung der jeweiligen Öllieferungen auf Beibehaltung der einmal als günstig ausgewählten Konsistenz erforderlich. Daher können die Lampen mit gleichbleibender Qualität hergestellt werden. Es sind keramische Materialien, vorzugsweise aus Zirkondioxid oder Aluminiumoxid verfügbar, die äußerst verschleißarm sind und mit den gleichen oder anderen Materialien einen niedrigen Reibungskoeffizienten, insbesondere bei gleitender Reibung, aufweisen.

Ferner weist bei der erfindungsgemäßen Vorrichtung der mit der Keramikoberfläche versehene Schieber je zwei nahe an seinem äußeren und seinem inneren Rand umlaufende, zum anderen Schieber hin offene Nuten auf, die über Kanäle mit einer Vakuumquelle verbunden sind. Mit dieser Einrichtung werden die zum Spülen und Füllen vorgesehenen Kanäle im Bereich der aufeinander gleitenden Flächen des Ober- und des Unterschiebers vor dem Eindringen von Luft aus der Atmosphäre geschützt. Damit wird auch eine Beeinträchtigung des Inhalts des jeweiligen Lampenkolbens durch unerwünschte Zusätze in den Spül- und Füllgasen vermieden.

Vorzugsweise wird die Keramikoberfläche durch eine Seite einer Keramikscheibe gebildet, die mit dem Unterschieber verbunden ist. Die Keramikscheibe ist bei dieser Ausführungsform ebenso wie der Unterschieber ortsfest angeordnet. Für die Verbindungsleitungen zwischen den Nuten in der auf der Keramikscheibe vorhandenen Gleitfläche und der Vakuumquelle sind deshalb keine relativ zueinander verschiebbaren Teile abzudichten.

Die Keramikscheibe ist zweckmäßigerweise an eine Stirnseite des Unterschiebers angeklebt. Für die Befestigung der Keramikscheibe am Unterschieber ist deshalb kein großer Aufwand erforderlich.

Es ist günstig, an den Böden der Nuten in gleichmäßigen Abständen Öffnungen vorzusehen, von denen Kanäle zu Nuten im Unterschieber verlaufen, die mit der Vakuumquelle verbunden sind. Mit dieser Anordnung wird über den gesamten, an die jeweilige Nut angrenzenden Bereich eine besonders gute Dichtwirkung erreicht. Die Nuten im Unterschieber haben zweckmäßigerweise einen großeren Querschnitt als die Nuten in der Keramikscheibe. Hierdurch werden günstigere Strömungsverhältnisse geschaffen, d.h. die über den Spalt zwischen den Gleitflächen der Keramikscheibe und des Oberschiebers in die Nuten gesaugte Luft wird schneller abgezogen.

Es ist vorteilhaft, den Kanal für die Evakuierung des Hohlraums des Lampenglaskolbens zugleich mit dem zentralen Kanal für die Nuten zu verbinden. Der Unterschieber läßt sich hierdurch einfacher aufbauen.

Weitere Eigenschaften, Merkmale und Vorteile der Erfindung ergeben sich aus der folgenden Beschreibung eines zeichnerisch dargestellten Ausführungsbeispiels.

Es zeigen:
- Fig. 1: einen Längsschnitt durch eine Hälfte einer Vorrichtung zur Herstellung zeitlich aufeinanderfolgender Verbindungen zwischen den Hohlräumen von Lampenglaskolben und Druckquellen für Gase sowie Vakuumquellen;
- Fig. 2: einen zweiten Längsschnitt durch eine Hälfte der Vorrichtung gemäß Fig. 1 in einer anderen Stellung und
- Fig. 3: eine Draufsicht und einen Längsschnitt der Keramikscheibe.

Eine Vorrichtung zur Herstellung zeitlich aufeinanderfol gender Verbindungen zwischen dem Hohlraum 10 eines Lampenglaskolbens 12 und einer in Fig. 2 schematisch dargestellten Druckquelle 14 für ein Spülgas und einer in Fig. 1 ebenfalls schematisch dargestellten Vakuumquelle 16,17 enthält einen ortsfesten Unterschieber 38, auf dem ein Oberteil 36 drehbar angeordnet ist. Das Oberteil 36, das um eine senkrechte Achse 80 drehbar ist, weist einen Halter 28 auf, den sogenannten "Pumpstutzen" , in dem der Stengel 22 des Lampenglaskolbens 12 befestigt ist. In den Pumpstutzen münden zwei Leitungen 30,32 ein. Die Leitung 30 ist für die Zufuhr von Spül- oder Füllgas zum Hohlraum 10 vorgesehen. Über die Leitung 32 wird der Hohlraum 10 evakuiert.

Im Unterschieber 38 verlaufen Kanäle 50,52, die je für die Leitung des Spül- oder Füllgases oder für das Vakuum vorgesehen sind. Die Kanäle 50,52 sind jeweils über Rohrleitungen 54,56 mit der Druckquelle 14 für das Spül- oder Füllgas und mit der Vakuumquelle 16,17 verbunden.

Die aus dem Lampenglaskolben 12 und dem Stengel 22 bestehende "Stengellampe" wird auf der in Figur 1 dargestellten Vorrichtung wie folgt bearbeitet:

Eine erste Art der Bearbeitung besteht darin, den Hohlraum 10 mit Hilfe der Vakuumquelle leerzupumpen und danach den Stengel 22 abzuschmelzen oder abzuquetschen. Dieses Verfahren wird zur Erzeugung von sogenannten Vakuumlampen verwendet. Die zweite Art der Bearbeitung besteht in einem Pump-Spülzyklus im Hohlraum 10, an den sich das Füllen des Hohlraums 10 mit einem vorzugsweise inerten Gas anschließt. Danach wird der Stengel 22 abgeschmolzen oder abgequetscht. Die verschiedenen Arbeitsschritte der vorstehend erläuterten Verfahren werden in unterschiedlichen Drehstellungen des Oberschiebers 36 ausgeführt. Das Schiebersystem 36,38 stellt hierbei in den jeweiligen Drehstellungen des Oberschiebers 36 die für die einzelnen Verfahrensschritte notwendigen Verbindungen zwischen den Kanälen 50,52 im Unterschieber 38 und den Kanälen 42,43 im Oberschieber 36 her, d.h. das Schiebersystem 36,38 übt eine Ventilfunktion aus. Im Unterschieber 38 endet der Kanal 50 in einer Mündung 58 in der Stirnfläche 60, die der Stirnfläche 46 des 0berschiebers 36 gegenüberliegt und der Kanal 52 in einer Mündung 53 in der Stirnfläche 60, die der Mündung 44 des Kanals 32 in der Stirnfläche 46 des Oberschiebers 36 gegenüberliegt.

Während des Abpumpens des Hohlraums 10 stehen sich die Mündungen der Kanäle 32 und 52 in den Stirnflächen 46,60 gegenüber, sofern das Abpumpen während des Stillstands des 0berschiebers 36 erfolgt. Während eines Spül- bzw. Füllschritts stehen sich die Mündungen 48 und 58 gegenüber. Der Zeitraum, in dem sich die Mündungen gegenüberstehen wird als Rastzeit bezeichnet. Nach Beendigung des Verfahrensschritts wird der Oberschieber 36 weitergedreht, bis sich jeweils andere Mündungen für die Durchführung des nächsten Verfahrensschritts überdecken. Die für das Weiterdrehen benötigte Zeit wird als Schaltzeit bezeichnet. Die Summe aus Rast- und Schaltzeit ergibt die Taktzeit für den jeweiligen Verfahrensschritt. Es ist jedoch auch möglich, deb Oberschieber 36 kontinuierlich zu drehen. In diesem Fall läuft das Abpumpen, Spülen und Füllen während der Überdeckung der Mündungen 48,58 bzw. der Mündungen der Kanäle 32,52 ab.

Der Unterschieber 38 besteht aus einem Ring, z.B. aus Stahl, und einer Scheibe 64 aus Keramik. Die Scheibe ist mit einer Stirnseite 62 des Unterschiebers 38 verbunden. Die Scheibe 64 aus Keramik ist vorzugsweise an der Stirnseite 62 angeklebt. Das Keramikmaterial der Scheibe 64 ist äußerst verschleißarm und hat einen geringen Reibungskoeffizienten mit anderen Materialien. Vorzugsweise besteht die Scheibe 64 aus 0xidkeramik. Besonders geeignete Materialien sind Aluminiumoxid oder Zirkonoxid. Die Kanäle 50,52 werden in der Scheibe 64 durch entsprechende Bohrungen, die nicht näher bezeichnet sind, weitergeführt, bis sie in der Stirnfläche 60 münden.

Die Stirnseite 62 hat einen vorspringenden Rand 68, durch den die Scheibe 64 zentriert und gegen seitliche Verschiebung geschützt wird.

In der Scheibe 64 sind jeweils nahe am äußeren Rand und am inneren, an eine Bohrung 70 im Unterschieber 38 angrenzenden Rand ringförmige Nuten 72,72a, 74,74a vorgesehen, die nach der Stirnfläche 60 hin offen sind. In der Stirnseite 62 des Unterschiebers 38 befinden sich ebenfalls ringförmige Nuten 76,76a, 78,78a, die in etwa den gleichen radialen Abstand von der Mittelachse 80 des Unterschiebers 38 haben wie die Nuten 72,72a 74,74a. Die Nuten 76, 76a, 78,78a haben jedoch einen größeren Querschnitt als die Nuten 72,72a 74,74a. Die Nuten 72,72a und 76, 76a sowie 74,74a und 78,78a sind jeweils durch Bohrungen 82 in der Scheibe 64 miteinander verbunden. Die Bohrungen 82 sind in gleichmäßigen Abständen längs der Böden der Nuten 72,72a und 74,74a angeordnet. Die Nuten 76,76a, 78,78a sind je über Bohrungen 84,84a, 86,86a mit einer Vakuumquelle 16,17 verbunden.

Die Stirnfläche 60 und die Stirnfläche 46 berühren sich in montiertem Zustand des Schiebersystems. Die Stirnfläche 46 wird durch den 0berschieber 36 und die von diesem getragenen Teile unter einer gewissen Anpreßkraft gegen die Stirnfläche 60 gedrückt. Beide Stirnflächen 46,60 sind plan ausgebildet, z.B. durch Schleifen. Die Stirnflächen 46,60 weisen daher nur sehr geringe Zwischenräume auf. Die in diese Zwischenräume von der Atmosphäre her eindringenden geringen Luftmengen werden über die Nuten 72,72a, 74,74a von den Vakuumquellen 16,17 abgesaugt. Ebenso werden bei Druckbeaufschlagung des Kanals 50 und anderer nicht näher dargestellter Kanäle aus der Mündung 58 in die Zwischenräume eindringende Gasmengen über die Nuten 72,72a, 74, 74a abgesaugt. Durch die an die Vakuumquellen 16,17 angeschlossenen Nuten 72,72a, 74,74a, wird demnach eine besonders gute Dichtung zwischen dem Ober- und dem Unterschieber 36,38 erzielt.

Die guten Gleiteigenschaften des Keramikmaterials der Scheibe 64 machen die Verwendung von Öl zur Abdichtung zwischen Ober- und Unterschieber 36,38 überflüssig. Daher kann bei den Spül- und Füllvorgängen kein Öl und kein atmosphärisches Gas in den Hohlraum 10 gelangen. Die durch derartige Verunreinigungen hervorgerufenen Schwierigkeiten entfallen. Mit der in den Figuren 1 bis 3 dargestellten Vorrichtung läßt sich daher eine höhere Lampenqualität erreichen. Außerdem erübrigen sich die bei öl abgedichteten Schiebersystemen notwendigen Kontroll- und Nachfüllarbeiten.

Es ist möglich, auch den Oberschieber 36 mit einer keramischen Gleitfläche zu versehen, indem z.B. eine Scheibe aus Oxidkeramik an seiner Stirnfläche befestigt wird. Eine solche Maßnahme kann z.B. zur Verbesserung der Reibungseigenschaften vorgenommen werden.

## Patentansprüche

1. Vorrichtung zur Herstellung zeitlich aufeinanderfolgender Verbindungen zwischen den Hohlräumen (10) von Lampenglaskolben (12) und Druckquellen (14) für Gase und/oder Vakuumquellen (16, 17) in einer Reihenfolge, die für die Erzeugung des zum Lampenbetrieb vorgesehenen Hohlraumzustands notwendig ist, wobei die Druckquellen (14) und/oder die Vakuumquellen (16, 17) mit Kanälen (50, 52) in einem ortsfesten Unterschieber (38) eines Schiebersystems verbunden sind, das einen gegenüber dem Unterschieber (38) drehbaren Oberschieber (36) enthält, in dem drehstellungsabhängig den Mündungen (53, 58) der Kanäle (50, 52) im Unterschieber (38) gegenüberstehende Mündungen (44, 48) von Kanälen (30, 32) angeordnet sind, an die die Hohlräume (10) der mit dem Oberschieber (36) drehbaren Lampenglaskolben (12) angeschlossen sind,
dadurch gekennzeichnet, daß mindestens einer der beiden Schieber (36, 38) des Schiebersystems mit einer dem anderen Schieber (38, 36) zugewandten Stirnfläche (60) aus verschleißarmem, einen niedrigen Reibungskoeffizienten aufweisenden Keramikmaterial versehen ist, und daß der mit der Stirnfläche (60) aus Keramikmaterial versehene Schieber (38) je zwei an seinem äußeren und seinem inneren Rand umlaufende, zum anderen Schieber (36) hin offene Nuten (72, 74) aufweist, die über Kanäle mit zwei Vakuumquellen (16, 17) verbunden sind.

2. Vorrichtung nach Anspruch 1,
dadurch gekennzeichnet, daß das Keramikmaterial aus Oxidkeramik besteht.

3. Vorrichtung nach Anspruch 1 oder 2,
dadurch gekennzeichnet, daß die Stirnfläche (60) durch eine Seite einer Scheibe (64) aus Keramik gebildet wird, die mit dem Oberschieber (36) verbunden ist.

4. Vorrichtung nach einem der vorausgehenden Ansprüche,
dadurch gekennzeichnet, daß die Scheibe (64) aus Keramik an der Stirnseite (62) des Unterschiebers (38) angeklebt ist.

5. Vorrichtung nach Anspruch 4,
dadurch gekennzeichnet, daß in der Stirnseite (62) des Unterschiebers (38) weitere Nuten (76, 76a, 78, 78a) in gleichem radialen Abstand wie die Nuten (72, 72a, 74, 74a) in der Scheibe (64) angeordnet sind, daß die Nuten (72, 72a, 74, 74a) in der Scheibe (64) mit den Nuten (76, 76a, 78, 78a) jeweils durch Bohrungen (82) verbunden sind und daß die Nuten (76, 76a, 78, 78a) im Unterschieber (38) über Bohrungen (84, 84a, 86, 86a) an die Vakuumquellen (16, 17) angeschlossen sind.

6. Vorrichtung nach einem der vorausgehenden Ansprüche,
dadurch gekennzeichnet, daß an den Böden der Nuten (72, 72a, 74, 74a) in gleichmäßigen Abständen Öffnungen (82) vorgesehen sind, von denen Kanäle zu den Nuten (76, 76a, 78, 78a) verlaufen, die mit den Vakuumquellen (16, 17) verbunden sind.

7. Vorrichtung nach Anspruch 4 oder einem der folgenden Ansprüche,
dadurch gekennzeichnet, daß die Stirnseite (62) des Unterschiebers (38) einen vorspringenden Rand (68) aufweist, der einen Teil des zylindrischen Umfangs der Scheibe (64) umgibt.

## Claims

1. Device for producing connections which succeed each other in time between the empty spaces (10) of glass bulbs (12) and pressure sources (14) for gases and/or vacuum sources (16, 17) in a sequence which is necessary for the generation of the empty space state intended for the operation of the lamp, with the pressure sources (14) and/or the vacuum sources (16, 17) being connected to channels (50, 52) in a stationary bottom slide (38) of a slide system which contains a top slide (36) which is rotatable relative to the bottom slide (38) and in which dependent on the rotary position there are arranged mouths (44, 48) of channels (30, 32) facing the mouths (53, 58) of the channels (50, 52) in the bottom slide (38), to which channels (30, 32) the empty spaces (10) of the glass bulbs (12) which can be rotated with the top slide (36) are connected, characterised in that at least one of the two slides (36, 38) of the slide system is provided with a front face (60) facing the other slide (38, 36) and made of a low-wear ceramic material having a low coefficient of friction, and that the slide (38) provided with the front face (60) of ceramic material has two grooves (72, 74) each running around its outer and its inner edge, which grooves are open to the other slide (36) and which are connected to two vacuum sources (16, 17) via channels.

2. Device according to Claim 1, characterised in that the ceramic material is made of oxide ceramic.

3. Device according to Claim 1 or 2, characterised in that the front face (60) is formed by one side of a ceramic disc (64) which is connected to the top slide (36).

4. Device according to one of the preceding Claims, characterised in that the ceramic disc (64) is glued to the front side (62) of the bottom slide (38).

5. Device according to Claim 4, characterised in that additional grooves (76, 76a, 78, 78a) are arranged in the front side (62) of the bottom slide (38) at the same radial distance as the grooves (72, 72a, 74, 74a) in the disc (64), that the grooves (72, 72a, 74, 74a) in the disc (64) are connected to the grooves (76, 76a, 78, 78a) by bores (82) in each case and that the grooves (76, 76a, 78, 78a) in the bottom slide (38) are connected to the vacuum sources (16, 17) via bores (84, 84a, 86, 86a).

6. Device according to one of the preceding Claims, characterised in that openings (82) are provided on the bases of the grooves (72, 72a, 74, 74a) at regular intervals, from which openings channels run to the grooves (76, 76a, 78, 78a) which are connected to the vacuum sources (16, 17).

7. Device according to Claim 4 or one of the following Claims, characterised in that the front end (62) of the bottom slide (38) has a projecting edge (68) which surrounds part of the cylindrical periphery of the disc (64).

## Revendications

1. Installation pour la fabrication des jonctions se succédant dans le temps entre les espaces creux (10) d'ampoules de lampes (12) et des sources de pression (14) de gaz et/ou des sources de vide (16, 17), d'une manière séquentielle, qui est nécessaire pour la réalisation de l'état d'espace creux prévu pour le fonctionnement de lampes, les sources de pression (14) et/ou les sources de vide (16, 17) étant reliées à des canaux (50,52) dans un tiroir inférieur fixe (38) d'un système à tiroirs, qui contient un tiroir supérieur (36) tournant par rapport au tiroir inférieur (38), des débouchés (40,48) des canaux (30,32) étant disposé dans le tiroir supérieur face au débouché (53 58), des canaux (50, 52) du tiroir inférieur (38) en fonction de la position de rotation, les espaces creux (10) des ampoules de lampes (12), susceptibles de tourner avec le tiroir supérieur (36), étant raccordés aux canaux (30, 32),
caractérisée en ce que au moins l'un des deux tiroirs (36,38) du système de tiroirs est pourvu, sur la face frontale (60) tournée vers l'autre tiroir (38,36) d'une matière céramique présentant un faible coefficient de friction, à faible usure, et en ce que le tiroir (38) pourvu de la surface frontale (60) en matière céramique comporte deux encoches (72, 74) tracées respectivement sur son bord extérieur et son bord intérieur, ouvertes vers l'autre tiroir (36), qui sont reliées par des canaux à deux sources de vide (16, 17).

2. Installation selon la revendication 1,
caractérisée en ce que la matière céramique se compose d'une céramique d'oxyde.

3. Installation selon la revendication 1 ou 2,
caractérisée en ce que la surface frontale (60) est constituée par un côté d'un disque (64) en céramique, qui est relié au tiroir supérieur (36).

4. Installation selon l'une des revendications précédentes,
caractérisée en ce que le disque (64) en céramique est collé sur le côté frontal (62) du tiroir inférieur (38).

5. Installation selon la revendication 4,
caractérisée en ce que, dans la face frontale (62) du tiroir inférieur (68), d'autres rainures (76, 76a, 78, 78a), sont disposées à même distance radiale que les rainures (72, 72a, 74,74a) du disque (64) en ce que les rainures (72, 72a, 74, 74a) du disque (64) sont reliées aux rainures (76, 76a, 78,78a) respectivement par des alésages (82), et en ce que les rainures (76, 76a, 78, 78a) du tiroir inférieur (38) sont raccordées par des alésages (84, 84a, 86, 86a) aux sources de vide (16, 17).

6. Installation selon l'une des revendications précédentes,
caractérisée en ce que des orifices (82), à partir desquels des canaux partent vers les rainures (76, 76a, 78,78a) qui sont reliées aux sources de vide (16, 17), sont prévus à distances égales dans les fonds des rainures (72, 72a, 74, 74a).

7. Installation selon la revendication 4 ou l'une des revendications suivantes,
caractérisée en ce que la face frontale (62) du tiroir inférieur (38) présente un bord en saillie (68) qui entoure une partie de la périphérie cylindrique du disque (64).
